# EUROPÄISCHE PATENTSCHRIFT

(11) **EP 0 922 165 B1**
(45) Veröffentlichungstag und Bekanntmachung des Hinweises auf die Patenterteilung: **03.11.2004**
(21) Anmeldenummer: 97944768.7
(22) Anmeldetag: 19.08.1997
(51) Int. Cl.: F04B 49/22, F04B 39/10

(54) **VAKUUMPUMPE**
VACUUM PUMP
POMPE A FAIRE LE VIDE

(30) Priorität: 27.08.1996 DE 19634519
(43) Veröffentlichungstag der Anmeldung: 16.06.1999
(73) Patentinhaber: Leybold Vacuum GmbH, 50968 Köln (DE)
(72) Erfinder: MEYER, Jürgen, D-50259 Pulheim (DE); BAHNEN, Rudolf, D-52159 Roetgen (DE); BURGHARD, Hans-Josef, D-50937 Köln (DE); GIEBMANNS, Wolfgang, D-61389 Schmitten (DE); TENNEMANN, Bernd, D-51371 Leverkusen (DE)
(74) Vertreter: Leineweber, Jürgen, Dipl.-Phys.
(86) Internationale Anmeldenummer: PCT/EP1997/004509
(87) Internationale Veröffentlichungsnummer: WO 1998/009079

(56) Entgegenhaltungen:
- EP-A- 0 704 622
- DE-A- 4 432 263
- GB-A- 1 089 694
- US-A- 2 246 932
- US-A- 2 269 620
- US-A- 4 171 188
- US-A- 4 396 345
- PATENT ABSTRACTS OF JAPAN vol. 009, no. 229 (M-413), 14.September 1985 & JP 60 085280 A (SHINKUU KIKOU KK), 14.Mai 1985,

## Beschreibung

Die Erfindung bezieht sich auf eine Vakuumpumpe mit den Merkmalen des Oberbegriffs des Patentanspruchs 1.

Bei Vakuumpumpen besteht das Problem, dass in einer ersten Pumpphase, ausgehend von Atmosphärendruck, relativ große Gasmengen anfallen. Diese werden durch die Pumpe gefördert und von der oder den Pumpstufen komprimiert, was störende, häufig schädliche Überdrücke in der Pumpe zur Folge hat.

Eine Vakuumpumpe dieser Art ist aus der US-A-22 46 932 bekannt. Sie weist zwei Kompressionsstufen auf, die bei hohen Ansaugdrücken parallel, bei niedrigen Ansaugdrücken hintereinander betrieben werden. Ein Steuermechanismus initiiert automatisch die Umschaltung. Bei hohen Ansaugdrücken durchströmen die relativ großen Gasmengen ungehindert die Eintrittsventile. Bei dieser Pumpe besteht das erwähnte Problem.

Eine als Kolbenpumpe ausgebildete Vakuumpumpe, bei der das erwähnte Problem nicht besteht, ist aus der US-A-48 54 825 bekannt. Bei dieser Pumpe nach dem Stand der Technik sind eintrittsseitig zwei zylindrische Kompressionskammern von zwei der vier gestuften Zylinder parallel geschaltet und bilden eine erste Pumpstufe. Die zylindrische Kompressionskammer eines dritten Zylinders bildet die zweite Stufe der Pumpe. Die ringförmigen Kompressionskammern der drei Zylinder, deren zylindrische Kompressionskammern die erste und die zweite Pumpstufe bilden, sind nicht mit Einlässen ausgerüstet; sie haben keine Pumpfunktion. Die zylindrische Kompressionskammer des vierten Zylinders bildet eine dritte Stufe der Vakuumpumpe. Ihr Auslaß steht unmittelbar mit dem Austritt der Pumpe in Verbindung. Die ringförmige Kompressionskammer dieses Stufen-Zylinders hat zwar ebenfalls Pumpfunktion; sie bildet jedoch zusammen mit ihrem Einlaß und ihrem Auslaß lediglich einen Bypass zu den aus der dritten Pumpstufe dem Austritt unmittelbar zuströmenden Gase, d.h., daß nur ein Teil der aus dem Auslaß der dritten Pumpstufe austretenden Gase über diese ringförmige Kompressionskammer zum Austritt der Pumpe gelangt. Eine echte vierte Pumpstufe bildet diese ringförmige Kompressionskammer nicht. Bei dieser Vakuumpumpe werden Überdrücke der geschilderten Art dadurch vermieden, dass der Auslass der ersten Pumpstufe über eine Bypassleitung unmittelbar mit einem als Rückschlagventil ausgebildeten Auslassventil verbunden ist. Diese Lösung ist technisch aufwendig und setzt die Existenz von zwei Aushilfsventilen voraus.

Zum Stand der Technik gehört auch noch der Inhalt der Schriften
US 4 171 188 A,
US 4 396 345 A,
GB 1 089 694 A,
DE 44 32 263 A,
JP 60 085 280 A,
EP 0 704 622 und
US 2 269 620 A.

Die US 4 171 188 A offenbart einen Kompressor mit einem Eintrittsventil, das mit Hilfe eines Öldruckzylinders gesteuert wird, um in der Anfangsphase eine ausreichende Ölversorgung des Kompressors sicher zu stellen. Die Schriften US 4 396 345 A, GB 1 089 694 A und DE 44 32 263 A offenbaren Maschinen mit Eingangsventilen, die ebenfalls nicht druckgesteuert sind. Die weiteren Dokumente offenbaren zwar druckgesteuerte Ventile, deren Zweck jedoch dem Gegenstand der vorliegenden Erfindung fern liegen.

Der vorliegenden Erfindung liegt die Aufgabe zugrunde, in einer Vakuumpumpe infolge des Anfallens großer Gasmengen entstehende Überdrücke in einfacher Weise zu vermeiden.

Erfindungsgemäß wird diese Aufgabe durch die kennzeichenden Merkmale des Patentanspruches 1 gelöst.

Ein differenzdruckgesteuertes Eintrittsventil der erfindungsgemäßen Art ist einfach und robust. Bauliche Maßnahmen in der Vakuumpumpe und/oder ein zweites Austrittsventil sind nicht erforderlich.

Besonders zweckmäßig ist der Einsatz der Erfindung in einer mehrstufigen Kolbenvakuumpumpe, wie sie beispielsweise aus der US-A-48 54 825 bekannt ist. Dieses gilt insbesondere dann, wenn sie entsprechend den Ansprüchen 11 bis 14 ein verbessertes Saugvermögen und eine verbesserte Kompression aufweist. Dadurch, daß eintrittsseitig vier Kompressionskammern parallel geschaltet sind, ergibt sich ein besonders hohes Ansaugvermögen. Außerdem wird durch insgesamt vier Pumpstufen mit insgesamt acht Kompressionskammern eine hohe Kompression erreicht. Mit Pumpen der erfindungsgemäßen Art lassen sich Enddrücke von 10⁻⁴ mbar bei relativ hohem Saugvermögen erzeugen, so daß sie bei Applikationen, bei denen Arbeitskammern immer wieder relativ schnell auf niedrige Drücke evakuiert werden müssen, wie zum Beispiel die Schleusen von Halbleiter-Beschichtungsanlagen, besonders geeignet sind. Bei der Herstellung der Zylinder-Kolben-Systeme müssen besonders hohe Toleranzen nicht eingehalten werden. Der Grund dafür liegt in der besonderen Zuordnung der Kompressionskammern. Während des Betriebs der drei Zylinder-Kolben-Systeme, welche die ersten beiden Pumpstufen bilden, herrschen jeweils in den vom Kolben getrennten Kompressionskammern etwa gleiche Drücke, so daß an die Abdichtung zwischen Zylinder und Kolben keine hohen Anforderungen gestellt werden müssen. Beim vierten Zylinder-Kolben-System treten zwar unterschiedliche Drücke in den beiden Kompressionskammern auf; da dieses Zylinder-Kolben-System jedoch austrittsseitig gelegen ist, sind die auftretenden Druckverhältnisse nicht mehr hoch.

Weitere Vorteile und Einzelheiten der Erfindung sollen anhand von in den Figuren 1 und 7 schematisch dargestellten Ausführungsbeispielen erläutert werden.

Es zeigen
- Figur 1 ein Ausführungsbeispiel für eine als Kolbenpumpe ausgebildete Vakuumpumpe nach der Erfindung,
- Figur 2 eines der eintrittsseitig gelegenen Zylinder-Kolben-Systeme mit einem differenzdruckgesteuerten Eintrittsventil,
- Figuren 3 bis 7 weitere Ausführungsbeispiele für differenzdruckgesteuerte Ventile und
- Figur 8 ein Diagramm, in dem das Saugvermögen in Abhängigkeit vom Einlassdruck dargestellt ist.

Die in Figur 1 dargestellte Kolbenvakuumpumpe 1 umfaßt das Gehäuse 2, den Eintritt 3 und den Austritt 4. Innerhalb des Gehäuses befinden sich vier Zylinder-Kolben-Systeme 11, 21, 31 und 41, die im wesentlichen identisch ausgebildet sind. Sie sind derart paarweise einander gegenüberliegend - vorzugsweise in einer Ebene - angeordnet, daß ihre Kolben über eine gemeinsame Kurbelwelle 5 angetrieben werden können. Der Antriebsmotor ist mit 6 bezeichnet.

Das Zylinder-Kolben-System 11 weist den Zylinder 12 und den Kolben 13 auf. Beide sind gestuft, so daß sie in an sich bekannter Weise eine zylindrische Kompressionskammer 14 und eine ringförmige Kompressionskammer 15 bilden. Die zylindrische Kompressionskammer 14 weist den Einlaß 16 und den Auslaß 17, die ringförmige Kompressionskammer 15 den Einlaß 18 und den Auslaß 19 auf. Die Einlässe 16 und 18 sind als Ringnuten in der Wandung des Zylinders 12 ausgebildet, so daß die Bewegung des Kolbens 13 das Öffnen und Schließen der Einlässe bewirkt. Die Auslässe 17 und 19 sind mit im einzelnen nicht dargestellten Ventilen ausgerüstet.

Die Zylinder-Kolben-System 21, 31 und 41 sind entsprechend ausgebildet und mit korrespondierenden Bezugszeichen versehen.

Entsprechend dem Erfindungsvorschlag ist der Eintritt 3 über die Leitung 51 - z.B. mit dem Ventil 52 - mit den Einlässen 16, 18, 26, 28 der Kompressionskammern 14, 15, 24 und 25, welche Bestandteile der Kolben-Zylinder-Systeme 11 und 21 sind, verbunden. Die genannten, parallel geschalteten Kompressionskammern bilden eine erste Pumpstufe der Kolbenvakuumpumpe 1, angedeutet durch die strichpunktierte Linie 54. Die sich an die Auslässe 17, 19, 27 und 29 der Kompressionskammern der ersten Stufe anschließenden Leitungen münden sämtlich in die Leitung 55, die mit den Einlässen 36, 38 der Kompressionskammern 34, 35 verbunden sind. Diese sind Bestandteile des Kolben-Zylinder-Systems 31. Die ebenfalls parallel geschalteten Kompressionskammern 34, 35 bilden die zweite Pumpstufe der Kolbenvakuumpumpe 1, angedeutet durch die strichpunktierte Linie 57. Die sich an die Auslässe 37, 39 der Kompressionskammern 34, 35 anschließenden Leitungen münden in die Leitung 59, die mit dem Einlaß 46 der zylindrischen Kompressionskammer 44 verbunden ist, welche Bestandteil des Zylinder-Kolben-Systems 41 ist. Diese Kompressionskammer 44 bildet die dritte Pumpstufe der Kolbenvakuumpumpe 1 (siehe strichpunktierte Linie 61). Der Auslaß 47 der Kompressionskammer 44 steht über die Leitung 62 mit dem Einlaß 48 der ringförmigen Kompressionskammer 45 in Verbindung, welche ebenfalls Bestandteil des Kolben-Zylinder-Systems 41 ist. Der Auslaß 49 der ringförmigen Kompressionskammer 45 steht mit dem Austritt 4 der Kolbenvakuumpumpe 1 in Verbindung. Die Kompressionskammer 45 bildet die vierte Pumpstufe der Kolbenvakuumpumpe 1 (gestrichelte Linie 63).

Angedeutet ist in Figur 1 noch eine Düse 64, über die der Kompressionsraum 45 mit dem Inneren des Gehäuses 2 der Pumpe 1 in Verbindung steht. Die Größe der Düse 64 ist so gewählt, daß sich im Gehäuse 2 ein Unterdruck von wenigen hundert Milibar einstellt. Die Anforderungen an die Dichtqualität des Spaltes zwischen den Kolben und den Zylindern in ihren dem Gehäuseinnern benachbarten Bereichen können dadurch weiter reduziert werden.

Figur 2 zeigt nochmals das Kolben-Zylinder-System 11 mit seinen Kompressionskammern 14 und 15. Die Einlässe 16 und 18 dieser Kammern stehen (zusammen mit den Einlässen 26, 28 des zweiten Kolben-Zylinder-Systems 21) über das Ventil 52 mit dem Eintritt 3 der Vakuumpumpe in Verbindung.

Das Ventil 52 erfüllt die Funktion, die in einer ersten Pumpphase anfallenden, relativ großen Gasmengen zu drosseln bzw. in solchem Umfang zeitweise zurückzuhalten, daß Überdrücke in der Pumpe 1 nicht auftreten. Dazu weist das Ventil 52 eine Kammer 65 mit einer Einlaßöffnung 66, einer Auslaßöffnung 67 und einer Durchtrittsöffnung 72 auf. In Höhe der Durchtrittsöffnung 72 ist die Kammer kegelförmig gestaltet. In der Kammer 65 befindet sich ein Verschlußkörper 68 mit einer zentralen Bohrung bzw. Öffnung 69. Mit Hilfe von zwei axial angeordneten Federn, vorzugsweise Druckfedern 70 und 71 ist der austrittsseitig kugelförmig gestaltete Verschlußkörper 68 verdrehsicher geführt. Ohne Gasströmung halten die Druckfedern den Verschlußkörper in der Schwebe.

Figur 3 zeigt eine Abwandlung des Ventiles 52 nach Figur 2. Der Verschlusskörper 68 ist als Scheibe ausgebildet. Ihrem äußeren Rand ist ein die Durchtrittsöffnung 72 umgebender Dichtring 73 zugeordnet.

Zur Funktion der Ventile 52 nach den Figuren 2 und 3 folgendes:

Ist der Druck im zu evakuierenden Rezipienten, angeschlossen an den Eintritt 3, hoch, z.B. Atmosphärendruck, liegt der etwa halbkugelförmige Verschlußkörper 68 nach Figur 2 dem kegelförmigen Abschnitt der Kammer 65 an (obere Darstellung des Ventils 52 in Figur 2). Beim Ventil nach Figur 3 liegt die Scheibe 68 der Dichtung 73 auf. Die Durchtrittsöffnungen 72 sind jeweils - bis auf die Bohrung bzw. Öffnung 69 - geschlossen. Nur durch die Bohrung bzw. Öffnung 69 hindurchtretendes Gas gelangt in die Pumpe 1. Das Saugvermögen ist gedrosselt. Größe und Länge der Bohrung bzw. Öffnung 69 sind so gewählt, daß Überdrücke in der Pumpe 1 nicht auftreten.

Nimmt der Druck eintrittsseitig ab, hebt sich der Verschlußkörper 68 von seinem Sitz ab, so daß er von Gasen umströmt werden kann. Der Strömungsquerschnitt 72 im Bereich des Ventils 52 nimmt drastisch zu, so daß das Saugvermögen der Pumpe 1 durch das Ventil 52 nicht mehr begrenzt ist. Mit Hilfe der der Druckfedern 70 und 71 ist der Differenzdruck, bei dem das Abheben des Verschlußkörpers 68 von seinem Sitz erfolgt, einstellbar.

Die Figuren 4 bis 7 zeigen weitere Varianten für ein druckabhängiges Einlassventil 52. Als Verschlusskörper sind elastische Scheiben 74 bis 77 vorgesehen, die nur an einer Stelle am Gehäuse befestigt sind. Die Scheiben 74, 76 und 77 weisen zentrale Öffnungen 78, 79 bzw. 80 auf. Beim Ausführungsbeispiel nach Figur 5 ist der Scheibe 75 eine ständig offene Bypass-Öffnung 81 zugeordnet. Den äußeren Rändern der Scheiben 74 bis 77 sind jeweils den Durchtrittsquerschnitt 72 bzw. 72' umgebende Sitze 82 bis 85 zugeordnet. Die elastischen Ventilscheiben sind derart in Richtung Eintrittsöffnung 66 gekrümmt, dass sie nur im Bereich ihres Befestigungspunktes ihren Sitzen anliegen. In ihrer Ruhestellung geben sie damit die jeweilige Durchtrittsöffnung 72 bzw. 72' im wesentlichen frei.

Zur Funktion: Ist der Druck im zu evakuierenden Rezipienten hoch, z.B. Atmosphärendruck, liegen die Scheiben 74 bis 77 jeweils ihren Sitzen 82 bis 85 vollständig auf. Das Saugvermögen ist jeweils gedrosselt. Es wird bestimmt durch die Größe der Öffnungen 78, 79, 80 in den Scheiben 74, 76, 77 bzw. durch die Bypass-Öffnung 81 (beim Ausführungsbeispiel nach Figur 5). Nimmt der Druck eintrittsseitig ab, heben die Scheiben 74 bis 77 von ihren Sitzen 82 bis 84 ab und geben jeweils ihre Durchlassquerschnitte 72 bzw. 72' frei. Das volle Saugvermögen steht dann zur Verfügung.

Beim Ausführungsbeispiel nach Figur 6 sind zwei Ventilsysteme 76, 84 und 77, 85 hintereinander angeordnet. Die Öffnung 79 in der ansaugseitigen Scheibe 76 ist größer als die Öffnung 80 in der auslassseitigen Scheibe 77.

Die Ausführung nach Figur 7 entspricht der Ausführung nach Figur 5. Anstelle der elastischen Scheibe 75 ist eine starre Scheibe 8 vorgesehen. Mit zwei im wesentlichen einander gegenüberliegenden Stellen des Randes ist sie am Ventilsitz 83 befestigt. Die Befestigungspunkte der Scheibe 88 stehen unter der Wirkung von Federn 89 und 90, und zwar derart, dass eine der Federn (Feder 89) in Schließrichtung, die andere (Feder 90) in Öffnungsrichtung wirkt.

Figur 8 zeigt den Verlauf des Saugvermögens S in Abhängigkeit zum Druck p für die Lösungen nach den Figuren 2 bis 5 (ausgezogene Kurve 86) und für die Lösung nach Figur 6 (strichpunktierte Kurve 87), bei welcher zwei Ventilsysteme 76, 83 und 77, 84 hintereinander angeordnet sind.

Bei den Lösungen mit einem einfachen Ventilsystem ist das Saugvermögen bei hohen Drücken (größer p₁) niedrig. Bei p₁ geben die Verschlusskörper bzw. Scheiben 68, 74, 75 ihre Durchtrittsöffnungen 72 jeweils frei. Das Saugvermögen steigt bis auf seinen maximalen Wert an. Bei der Lösung nach Figur 6 gibt bei p₂ zunächst die Ventilscheibe 76 ihre zugehörige Durchtrittsöffnung 72 frei. Das Saugvermögen steigt auf einen Wert, der durch die Öffnung 80 in der ihrem Sitz 85 noch aufliegenden Scheibe 77 bestimmt ist. Nimmt der Druck weiter ab auf p3, gibt auch die Scheibe 76 ihre Durchtrittsöffnung 72' frei, so dass das Saugvermögen seinen maximalen Wert annimmt.

## Patentansprüche

1. Vakuumpumpe mit Eintritt (3), Austritt (4) und einem differenzdruckgesteuerten Eintrittsventil (52), **dadurch gekennzeichnet, daß** das Eintrittsventil (52) derart ausgebildet ist, dass es das Saugvermögen der Vakuumpumpe bei hohem Einlassdruck drosselt, in dem Bestandteil des Einlassventils (52) ein Ventilsystem mit einem Sitz und einem Verschlussstück ist, das bei hohem Einlaßdruck seine Schließstellung einnimmt, wobei das Ventilsystem mit einer Öffnung (69, 78, 79, 80, 81) ausgerüstet ist, die auch in Schließstellung des Verschlussstückes offen ist.

2. Vakuumpumpe nach Anspruch 1, **dadurch gekennzeichnet, dass** die Öffnung (69, 78, 79, 80) im Verschlussstück (68, 74, 76, 77) vorgesehen ist.

3. Vakuumpumpe nach Anspruch 1, **dadurch gekennzeichnet, dass** die Öffnung (81) eine Bypass-Öffnung ist.

4. Vakuumpumpe nach einem der Ansprüche 1 bis 3, **dadurch gekennzeichnet, dass** das Verschlussstück (68) zwischen zwei Federn (70, 71) angeordnet ist.

5. Vakuumpumpe nach einem der Ansprüche 1 bis 4, **dadurch gekennzeichnet, dass** das Verschlussstück (68) etwa halbkugelförmig ausgebildet ist und dass sein die Durchtrittsöffnung (72) umgebender Sitz etwa kugelförmige Gestalt hat.

6. Vakuumpumpe nach einem der Ansprüche 1 bis 4, **dadurch gekennzeichnet, dass** das Verschlussstück die Form einer Scheibe (68, 74, 75, 76, 77, 88) hat.

7. Vakuumpumpe nach Anspruch 6, **dadurch gekennzeichnet, dass** die Scheibe (74, 75, 76, 77) aus elastischem werkstoff besteht, in Richtung Einlass gekrümmt sind und an nur einer Stelle am Sitz befestigt sind.

8. Vakuumpumpe nach Anspruch 6, **dadurch gekennzeichnet, dass** die Scheibe (88) starr ist und an zwei im wesentlichen einander gegenüberliegenden Stellen ihres Randes über Federn (89, 90) am Ventilsitz befestigt ist, und zwar derart, dass eine Feder in Öffnungsrichtung, die andere in Schließrichtung wirkt.

9. Vakuumpumpe nach einem der Ansprüche 1 bis 8, **dadurch gekennzeichnet, dass** zwei Ventilsysteme (76, 84; 77, 85) hintereinander angeordnet sind.

10. Vakuumpumpe nach einem der Ansprüche 1 bis 10, **dadurch gekennzeichnet, dass** sie eine mehrstufige Kolbenvakuumpumpe ist.

11. Vakuumpumpe nach Anspruch 10, **dadurch gekennzeichnet, dass** sie mit einem Eintritt (3), mit einem Austritt (4) und mit vier gestuften Zylindern (12, 22, 32, 42)ausgerüstet ist, welche zusammen mit jeweils einem gestuften Kolben (13, 23, 33, 43) jeweils eine zylindrische Kompressionskammer (14, 24, 34, 44) und eine ringförmige Kompressionskammer ((15, 25, 35, 45) bilden, daß sie während ihres Normalbetriebs vier hintereinander geschaltete Pumpstufen (54, 57, 61, 63) aufweist und daß vier parallel geschaltete Kompressionskammern (14, 15, 24, 25) die erste Stufe bilden.

12. Vakuumpumpe nach Anspruch 11, **dadurch gekennzeichnet, daß** jede der acht Kompressionskammern mit einem Einlaß und mit einem Auslaß ausgerüstet ist, daß der Eintritt (3) der Pumpe (1) mit den Einlässen (16, 18, 26, 28) der vier Kompressionskammern (14, 15, 24, 25) von zwei Zylindern (12, 22) in Verbindung steht, daß die Auslässe (17, 19, 27, 29) dieser vier Kompressionskammern mit den beiden Einlässen (36, 38) der beiden Kompressionskammern (34, 35) eines dritten Zylinders (32) verbunden sind, daß die Auslässe (37, 39) dieser beiden Kompressionskammern (34, 35) mit dem Einlaß der zylindrischen Kompressionskammer (44) des vierten Zylinders (41) verbunden sind und daß der Auslaß (47) dieser zylindrischen Kompressionskammer (44) mit dem Einlaß (48) der ringförmigen Kompressionskammer (45) des vierten Zylinders (42) verbunden ist.

13. Vakuumpumpe nach Anspruch 11 oder 12, **dadurch gekennzeichnet, daß** die Zylinder-Kolben-Systeme (11, 21, 31, 41) derart paarweise einander gegenüberliegend angeordnet sind, daß ihre Kolben (13, 23, 33, 43) über eine gemeinsame Kurbelwelle (5) antreibbar sind.

14. Vakuumpumpe nach Anspruch 11, 12 oder 13, **dadurch gekennzeichnet, daß** die Pumpe (1) mit einem dichten Gehäuse (2) ausgerüstet ist, das über eine Düse (64) mit einer der Kompressionskammern, vorzugsweise mit der austrittseitig gelegenen ringförmigen Kompressionskammer (45), verbunden ist.

## Claims

1. Vacuum pump with an inlet (3), an outlet (4) and a differential-pressure-controlled inlet valve (52), **characterised in that** the inlet valve (52) is designed in such a way that it throttles the suction capacity of the vacuum pump at a high inlet pressure, part of the inlet valve (52) being a valve system with a seat and a closure element which assumes its closed position at a high inlet pressure, the valve system being equipped with an opening (69, 78, 79, 80, 81) which is open even in the closed position of the closure element.

2. Vacuum pump according to Claim 1, **characterised in that** the opening (69, 78, 79, 80) is provided in the closure element (68, 74, 76, 77).

3. Vacuum pump according to Claim 1, **characterised in that** the opening (81) is a bypass opening.

4. Vacuum pump according to one of Claims 1 to 3, **characterised in that** the closure element (68) is arranged between two springs (70, 71).

5. Vacuum pump according to one of Claims 1 to 4, **characterised in that** the closure element (68) is of hemispherical design and **in that** its seat surrounding the through-opening (72) has a spherical shape.

6. Vacuum pump according to one of Claims 1 to 4, **characterised in that** the closure element has the form of a disc (68, 74, 75, 76, 77, 88).

7. Vacuum pump according to Claim 6, **characterised in that** the disc (74, 75, 76, 77) consists of elastic material, is curved in the direction of the inlet and is fastened to the seat at only one place.

8. Vacuum pump according to Claim 6, **characterised in that** the disc (88) is rigid and is fastened, at two substantially mutually opposite places on its edge, to the valve seat via springs (89, 90), in such a way that one spring acts in the opening direction and the other in the closing direction.

9. Vacuum pump according to one of Claims 1 to 8, **characterised in that** two valve systems (76, 84; 77, 85) are arranged one behind the other.

10. Vacuum pump according to one of Claims 1 to 10, **characterised in that** it is a multi-stage reciprocating vacuum pump.

11. Vacuum pump according to Claim 10, **characterised in that** it is equipped with an inlet (3), with an outlet (4) and with four stepped cylinders (12, 22, 32, 42) which, together with in each case a stepped piston (13, 23, 33, 43), form in each case a cylindrical compression chamber (14, 24, 34, 44) and an annular compression chamber (15, 25, 35, 45), **in that** it has four series-connected pumping stages (54, 57, 61, 63) during its normal operation and **in that** four parallel-connected compression chambers (14, 15, 24, 25) form the first stage.

12. Vacuum pump according to Claim 11, **characterised in that** each of the eight compression chambers is equipped with an entrance and with an exit, **in that** the inlet (3) of the pump (1) is connected to the entrances (16, 18, 26, 28) of the four compression chambers (14, 15, 24, 25) of two cylinders (12, 22), **in that** the exits (17, 19, 27, 29) of these four compression chambers are connected to the two entrances (36, 38) of the two compression chambers (34, 35) of a third cylinder (32), **in that** the exits (37, 39) of these two compression chambers (34, 35) are connected to the entrance of the cylindrical compression chamber (44) of the fourth cylinder (41) and **in that** the exit (47) of this cylindrical compression chamber (44) is connected to the entrance (48) of the annular compression chamber (45) of the fourth cylinder (42).

13. Vacuum pump according to Claim 11 or 12, **characterised in that** the cylinder-piston systems (11, 21, 31, 41) are arranged in pairs opposite one another in such a way that their pistons (13, 23, 33, 43) can be driven by a common crankshaft (5).

14. Vacuum pump according to Claim 11, 12 or 13, **characterised in that** the pump (1) is equipped with a sealed housing (2) which is connected via a nozzle (64) to one of the compression chambers, preferably to the annular compression chamber (45) located on the outlet side.

## Revendications

1. Pompe à vide avec entrée (3), sortie (4) et une soupape d'admission (52) commandée par pression différentielle,
**caractérisée en ce que** la soupape d'admission (52) est configurée pour étrangler la capacité d'aspiration de la pompe à vide en présence d'une haute pression d'admission, un système de soupape avec un siège et un élément de fermeture faisant partie de la soupape d'admission (52), qui en présence d'une haute pression d'admission prend sa position de fermeture, le système de soupape étant muni d'une ouverture (69, 78, 79, 80, 81) qui est également ouverte en position de fermeture de l'élément de fermeture.

2. Pompe à vide selon la revendication 1,
**caractérisée en ce que** l'ouverture (69, 78, 79, 80) est prévue dans l'élément de fermeture (68, 74, 76, 77).

3. Pompe à vide selon la revendication 1,
**caractérisée en ce que** l'ouverture (81) est une ouverture de by-pass.

4. Pompe à vide selon l'une quelconque des revendications 1 à 3,
**caractérisée en ce que** l'élément de fermeture (68) est disposé entre deux ressorts (70, 71).

5. Pompe à vide selon l'une quelconque des revendications 1 à 4,
**caractérisée en ce que** l'élément de fermeture (68) présente sensiblement la forme d'une hémisphère, et que son siège entourant l'ouverture de passage (72) présente une forme sensiblement sphérique.

6. Pompe à vide selon l'une quelconque des revendications 1 à 4,
**caractérisée en ce que** l'élément de fermeture présente la forme d'un disque (68, 74, 75, 76, 77, 88).

7. Pompe à vide selon la revendication 6,
**caractérisée en ce que** le disque (74, 75, 76, 77) est réalisé à partir d'un matériau élastique, est recourbé en direction de l'admission et n'est fixé au siège qu'à un seul point.

8. Pompe à vide selon la revendication 6,
**caractérisée en ce que** le disque (88) est rigide et fixé au moyen de ressorts (89, 90) au siège de soupape au niveau de deux points de sa bordure situés sensiblement en regard l'un de l'autre, et ceci de telle façon que l'un des ressorts agisse dans la direction d'ouverture et l'autre dans la direction de fermeture.

9. Pompe à vide selon l'une quelconque des revendications 1 à 8,
**caractérisée en ce que** deux systèmes de soupape (76, 84 ; 77, 85) sont disposés l'un derrière l'autre.

10. Pompe à vide selon l'une quelconque des revendications 1 à 10,
**caractérisée en ce qu'**il s'agit d'une pompe à vide à piston à plusieurs étages.

11. Pompe à vide selon la revendication 10,
**caractérisée en ce qu'**elle comporte une entrée (3), une sortie (4) et quatre cylindres étagés (12, 22, 32, 42) qui conjointement avec respectivement un piston étagé (13, 23, 33, 43) forment respectivement une chambre de compression cylindrique (14, 24, 34, 44) et une chambre de compression annulaire (15, 25, 35, 45), elle présente pendant son fonctionnement normal quatre étages de pompage (54, 57, 61, 63) successifs et le premier étage est constitué de quatre chambres de compression (14, 15, 24, 25) fonctionnant en parallèle.

12. Pompe à vide selon la revendication 11,
**caractérisée en ce que** chacune des huit chambres de compression est munie d'une admission et d'une conduite d'échappement, l'entrée (3) de la pompe (1) est en communication avec les admissions (16, 18, 26, 28) des quatre chambres de compression (14, 15, 24, 25) de deux cylindres (12, 22), les conduites d'échappement (17, 19, 27, 29) de ces quatre chambres de compression sont reliées aux deux admissions (36, 38) des deux chambres de compression (34, 35) d'un troisième cylindre (32), les conduites d'échappement (37, 39) de ces deux chambres de compression (34, 35) sont reliées à l'admission de la chambre de compression cylindrique (44) du quatrième cylindre (41) et la conduite d'échappement (47) de cette chambre de compression cylindrique (44) est reliée à l'admission (48) de la chambre de compression annulaire (45) du quatrième cylindre (42).

13. Pompe à vide selon la revendication 11 ou 12,
**caractérisée en ce que** les systèmes cylindre-piston (11, 21, 31, 41) sont disposés par paires les uns en regard des autres de manière à pouvoir entraîner leurs pistons (13, 23, 33, 43) par un vilebrequin (5) commun.

14. Pompe à vide selon la revendication 11, 12 ou 13,
**caractérisée en ce que** la pompe (1) est munie d'un carter (2) étanche qui est relié par une buse (64) à l'une des chambres de compression, de préférence à la chambre de compression annulaire (45) située du côté de la sortie.
